# EUROPÄISCHE PATENTSCHRIFT

(11) **EP 0 252 965 B1**
(45) Veröffentlichungstag und Bekanntmachung des Hinweises auf die Patenterteilung: **07.03.1990**
(21) Anmeldenummer: 87900773.0
(22) Anmeldetag: 12.01.1987
(51) Int. Cl.: F24B 1/22, F24B 13/00, F24B 5/08

(54) **FEUERSTÄTTE FÜR FESTE BRENNSTOFFE**
SOLID-FUEL STOVE
POELE POUR COMBUSTIBLE SOLIDE

(30) Priorität: 13.01.1986 AT 50/86; 13.01.1986 AT 51/86
(43) Veröffentlichungstag der Anmeldung: 20.01.1988
(73) Patentinhaber: RISER, Georg, A-6272 Stumm Nr. 21 (AT)
(72) Erfinder: RISER, Georg, A-6272 Stumm Nr. 21 (AT)
(74) Vertreter: Torggler, Paul, Dr.
(86) Internationale Anmeldenummer: AT8700001
(87) Internationale Veröffentlichungsnummer: WO8704232

(56) Entgegenhaltungen:
- FR-A- 2 494 976
- FR-A- 2 554 215

## Beschreibung

Die Erfindung bezieht sich auf eine Feuerstätte für feste Brennstoffe mit einem Ofengehäuse, in dem sich ein Brennraum befindet, in dem aufgegebene Brennstoffe bei zugeführten Verbrennungsluftströmen verbrannt werden, wobei die Brennraumwandung mindestens eine Ofentüre aufweist und das Ofengehäuse mit mindestens einer Anschlußöffnung für einen Abgasstutzen versehen ist, und sich unterhalb des Brennraumes ein Aschenkasten befindet, der von einer Auflage für die Brennstoffe abgedeckt wird, und mit einer Nebenkammer, die von einer hinteren vertikalen Wand abgegrenzt wird.

Insbesondere seit der sogenannten Ölkriste hat die Verbrennung von festen Brennstoffen wieder zunehmend an Bedeutung gewonnen. Feuerstätten, in denen feste Brennstoffe, beispielsweise Koks, Kohle oder Holz, aber auch neuerdings sogenannte Holz- oder Rindenbriketts, verheizt werden können, werden nicht nur als Öfen zur Raumheizung verwendet, sondern gewinnen auch als Einbauherde bei Einbauküchen zunehmende Bedeutung.

Die FR-A-2 494 976 beschreibt einen Zweifach-Backofen, der insbesondere zur Zubereitung von Torten und Pizzas geeignet ist. Der Backraum weist eine untere Abdeckplatte mit geringerer Länge als die der Feuerung auf und weiters eine abnehmbare Decke, die schwenkbar ist zwischen einer oberen-Lage, wo sie den Backraum vollständig abschließt, und einer unteren Lage, wo sie mit der Auflageplatte des Backrohres einen Backraum abgrenzt, durch den die heiße Luft streicht.

Die Erfindung bezieht sich insbesondere auf die Verbesserung eines Herdes, in dem feste Brennstoffe verfeuert werden können. Dabei soll einerseits der Brennraum optimal ausgenützt werden können, andererseits soll der Herd mehr Einsatzmöglichkeiten bieten. Das heißt, es soll möglich sein, wahlweise entweder die obere horizontale Kochplatte optimal zu nützen oder die. Feuerstätte als Backofen zu verwenden. Dabei soll sich die erfindungsgemäße Feuerstätte durch vergrößerte Betriebssicherheit auszeichnen, wobei sichergestellt ist, daß es zu keiner Überhitzung der Feuerstätte kommt.

Dies wird erfindungsgemäß dadurch erreicht, daß die Brennraumwandung durch eine Klappe gegenüber der Nebenkammer, in deren äußeren vertikalen Wand sich die Anschlußöffnung oder Anschlußöffnungen für den Abgasstutzen befinden, abgegrenzt wird, und daß sich beim oberen Ende der vertikalen Wand unterhalb einer Kochplatte ein Durchlaß für die Rauchgase in die Nebenkammer befindet, wobei im Brennraum Auflagen für eine entfernbare Zwischenplatte, die innerhalb des Brennraumes einen Backraum od. dgl. abteilt, sind, und die Klappe mindestens einen Anschlag aufweist, an dem die eingesetzte Zwischenplatte anstößt und dabei die- Klappe öffnet.

Zum Unterschied von der zuvor genannten französischen Patentanmeldung kann die Kochplatte der vorliegenden Feuerstätte optimal genützt werden, da bei herausgenommener Zwischenplatte die heiße Luft direkt von den Brennstoffen nach oben zur Kochplatte gelangt.

Durch die erfindungsgemäße Ausgestaltung des Brennraumes ist es auch bei einer Herdtiefe, die den derzeitigen Einbauküchenmöbeln angepaßt ist, möglich, Holzscheite mit einer Länge von ca. 1/3 Meter zu verfeuern. Dies ist die Länge, die derzeit am häufigsten im Handel anzutreffen ist.

Wird die Zwischenplatte in den Feuerraum eingeschoben, öffnet sich dabei die Klappe, wie bereits gesagt, automatisch. Die Rauchgase gelangen nun durch die Klappenöffnung zu den Abgasstutzen. Die Zwischenplatte macht aus dem oberen Teil des Herdes einen Back-, Brat- und Grillraum.

Ein Ausführungsbeispiel der Erfindung sieht vor, daß der Brennraum unten von einer hinter der Ofentüre liegenden, um eine horizontale Achse schwenkbaren Klappe begrenzt wird und daß der obere Rand der Klappe mit der Zwischenplatte abschließt.

Um zu verhindern, daß sich beim Herausnehmen von Brennstoffrückständen oder beim Beschicken des Herdes Material in der Klappenfuge ansetzt, ist vorteilhaft vorgesehen, daß an der Klappe eine in den Brennraum ragende Schürze angelenkt ist.

Ein weiteres Ausführungsbeispiel der Erfindung sieht einen den Brennraum an drei Seiten umgebenden Kasten vor, der Klappen od. dgl. für den Einlaß von Nebenluft aufweist, und sieht vor, daß an der Anschlußöffnung für den Abgasstutzen ein Gasleitstutzen ist, der in den Kasten ragt und den Brennraum mit dem Kasten verbindet.

Weiters ist vorgesehen, daß die Auflage für die Brennstoffe einen austauschbaren Einsatz aufweist, oder daß die Auflage für die Brennstoffe einen schließbaren Rost aufweist.

Durch diese Ausführungsmöglichkeiten kann der Herd sowohl zum Verbrennen von Holz als auch von Kohle verwendet werden.

Wird eine Auflage mit einem Rost verwendet und ist dieser Rost offen, so kann im Herd Kohle verheizt werden. Setzt man unten eine geschlossene Auflage ein oder schließt den Rost, so kann der Herd mit Holz befeuert werden. Ein abnehmbarer Einsatz bei geschlossener Auflage dient nur zum Herausnehmen von Brenngut

Bei der Türe des erfindungsgemäßen Herdes ist vorteilhaft vorgesehen, daß sie an jeder Seite eine Basküle aufweist.

Wird eine Basküle geöffnet, dient die zweite Basküle als Scharnier und daß die Türe gedreht werden kann.

Es ist daher möglich, die Türe wahlweise nach links oder nach rechts zu öffnen.

Ein vorteilhaftes Ausführungsbeispiel sieht dabei vor, daß für beide Baskülen ein gemeinsamer, abnehmbarer Betätigungsgriff vorgesehen ist. Auf diese Art und Weise wird sichergestellt, daß nicht beide Baskülen unbeabsichtigt geöffnet werden, wodurch die Türe aus ihrer Halterung fallen würde.

Insbesondere bei Einbauherden, also von Holz und Kunststoffen umgebenen Feuerstätten ist es wichtig, den Brennvorgang innerhalb relativ enger Grenzen zu kontrollieren, damit die Gefahr einer Überhitzung vermieden wird.

Diese Anforderung einer Überhitzung der Feuerstätte zu vermeiden, ist jedoch keineswegs auf Einbaugeräte beschränkt.

Bei einer Feuerstätte für feste Brennstoffe erfolgt nach der Brennstoffaufgabe, insbesondere bei Langflammigen Brennstoffen, ein spontanes Austreiben und Verbrennen der flüchtigen Bestandteile des Brennstoffes. Dies ist zum Teil auf die Trägheit der Einstelleinrichtungen, beispielsweise automatischen Leistungsregler, Handschieber usw. zurückzuführen.

Für diese kurzzeitige überlast der Feuerstätte reicht auch die zugegebene Sekundärluft zur Nachverbrennung von Kohlenmonoxid im Abgas nicht aus, sodaß an Brennstoffaufgabe über einen längeren Zeitraum größere Mengen CO unnötig emittiert werden.

Diese Überlastung der Feuerstätte bedingt auch, daß die Sicherheitstemperaturen im Bereich der Feuerstätte, die bei der Prüfung nach Einzelfeuerstätten-Normen an Stellflächen gemessen werden, kurzzeitig erheblich ansteigen können. Eine andere Erscheinung, die bei Feuerstätten für feste Brennstoffe auftritt, ist die, daß durch die an sich gewünschte Regelbarkeit der Feuerstätten und daß große Regelverhältnis im Minimallastbereich, der Abgasmassenstrom so gering ist, daß dieser in der nachfolgenden Abgasleitung (Verbindungsstück, Schornstein) auskühlt, sodaß bei niedrigen Abgastemperaturen es möglich ist, daß der Taupunkt in der Abgasleitung unterschritten wird. Dieser Vorgang tritt beispielsweise bei der Verfeuerung von Braunkohlebriketts und nicht abgelagertem, nicht einwandfrei trockenem Holz auf.

Eine erhöhte Sicherheit beim Betrieb der Feuerstätte wird dadurch erreicht, daß die Klappen durch Temperaturfühler steuerbar sind, die sich außen am Gehäuse des Brennraumes befinden.

Durch die Erfindung wird auch das Problem der Regelung der Abgastemperatur im Minimallastbereich optimal bewältigt.

Gemäß der Erfindung wird eine Klappe od. dgl. für die Luftzufuhr temperaturabhängig, und zwar abhängig von einer Temperatur an der Außenfläche der Feuerstätte durch einen Temperaturfühler, der beispielsweise von einem Flüssigkeitsregler oder Bimetallregler gebildet wird, gesteuert, und zwar in der Art, daß bei kurzzeitigem Temperaturanstieg je nach Leistung bzw. Überlastung der Feuerstätte eine vom Grad der Leistungserhöhung abhängige Luftmenge als Sekundärluft in die Feuerstätte bzw. in die Abgasleitung einströmt. Diese zusätzliche Luftmenge bewirkt eine Senkung der Abgastemperatur und die Verbrennung von CO-Gasen. Darüberhinaus kommt es zu einer Leistungsabsenkung der Feuerstätte, weil infolge des geringeren Widerstandes gegenüber dem Glutbett die vom Schornstein geförderte Abgasmenge durch die Falschluft aufgefüllt wird.

Wie bereits eingangs erwähnt, kann die Schaltung der Klappe und die Regelung der Zufuhr der Sekundärluft im Schwach- bzw. Minimallastbereich gegenteilig gesteuert werden, so daß auch dann eine geringe Luftmenge der Feuerstätte zugeführt wird, wenn die Geschwindigkeit des Abgasmassenstromes einen unteren Wert unterschreitet. Dadurch wird ein Auskühlen der Abgase im Verbindungsstück und im Schornstein verzögert.

Beim Aufstellen der Feuerstätte können die Verschlußklappen einer Seite ausgewählt werden, die vom Temperaturfühler. an der gegenüberliegenden Seite der Feuerstätte gesteuert werden. Es können jedoch auch die Verschlußklappen an beiden Seiten steuerbar sein.

Vorteilhaft ist vorgesehen, daß der Temperaturfühler am Gehäuse des Brennraumes außen und nahe beim oberen Rand der. Feuerstätte angeordnet ist.

. Nachfolgend wird ein Ausführungsbeispiel der Erfindung anhand der Figuren der beiliegenden Zeichnungen eingehend beschrieben.

Die Fig. 1 zeigt einen schematischen Vertikalschnitt durch eine erfindungsgemäße Feuerstätte ohne Zwischenplatte, die Fig. 2 zeigt einen gleichen Vertikalschnitt wie die Fig. 1 mit eingesetzter Zwischenplatte, die Fig. 3 zeigt einen Horizontalschnitt durch die erfindungsgemäße Feuerstätte, die Fig. 4 zeigt das Detail A der Fig. 1, die Fig. 5 zeigt einen Aufriß der Türe der erfindungsgemäßen Feuerstätte, die Fig. 6 zeigt schematisch einen Horizontalschnitt durch die Wandung der Feuerstätte im Bereich des Anschlußstutzens, und die Fig. 7 zeigt ein schematisch gehaltenes Schaubild einer erfindungsgemäßen Feuerstätte.

Wie aus der Fig. 1 ersichtlich, weist die erfindungsgemäße Feuerstätte ein Ofengehäuse 1 auf, in dem sich der Brennraum 2 befindet. Unterhalb des Brennraumes 2 befindet sich der Aschraum 3, der vom Brennraum 2 durch die Auflage 4 für Brennstoffe 5 abgeteilt ist.

Vorne werden der Brennraum 2 und der Aschenraum 3 von einer durchgehenden Tür 6 abgedeckt.

Hinten weist der Brennraum 2 eine obere, horizontale Abdeckwand auf, die von einer Klappe 7 gebildet wird bzw. in die eine Klappe 7 eingesetzt ist. An die Klappe 7 schließt eine vertikale Umlenkwand 8 an.

Die Klappe 7 und die Umlenkwand 8 grenzen eine Nebenkammer 9 ab, in der sich die Anschlußöffnungen 10 für einen Abgasstutzen 35 befinden.

Beim Normalbetrieb des Herdes, d. h. in der in der Fig. 1 gezeigten Situation, strömen die Rauchgase im Brennraum 2 in der Richtung der in der Fig. 1 gezeigten Pfeile in die Nebenkammer 9 und zum Abgasstutzen.

Der obere Abschluß des Brennraumes 2 wird von einer Kochplatte 11 gebildet.

Die Türe 6 weist ein Fenster mit zwei Scheiben 12 auf. Unterhalb der Scheiben 12 befindet sich eine Eintrittsöffnung 13, durch die Sekundärluft in Pfeilrichtung in den Zwischenraum 14 zwischen den beiden Scheiben geführt wird und aufwärts den Scheiben 12 eintlangstreicht, um oberhalb der Scheiben 12 über eine Austrittsöffnung 15 in den Brennraum 2 einzutreten.

Das Durchlaßvolumen an Sekundärluft ist durch einen Schieber od. dgl. bei der Eintrittsöffnung 13 regulierbar.

Durch die erfindungsgemäße Ausführung wird nicht nur das Fenster gekühlt, sondern es wird auch eine optimale Zufuhr an vorgewärmter Sekundärluft in den Brennraum 2 bewirkt.

Die Türe 6 kann noch eine oder mehrere zusätzliche Eintrittsöffnungen für Sekundärluft aufweisen, durch die die Sekundärluft unmittelbar in den Brennraum 2 geführt wird. Diese Durchtrittsöffnungen befinden sich vorteilhaft unterhalb des Fensters 2.

Hinter der Türe 6 befindet sich im Brennraum eine um eine horizontale Achse 16 drehbare Klappe 17, hinter der sich der Brennstoff 5 befindet.

Diese Klappe 17 kann, wie in Fig. 4 strichliert gezeigt, bei geöffneter Tür 6 nach außen geschwenkt werden. Dies erleichert das Beschicken des Brennraumes 2 mit neuem Brennstoff, ist jedoch insbesondere dann von Bedeutung, wenn die in der Fig. 2 gezeigte Zwischenplatte 18 in den Brennraum 2 eingesetzt ist.

Um zu verhindern, daß Fremdstoffe in die Fuge zwischen der Klappe 17 und dem Rahmen 19 kommen, ist an den Punkten 20 eine Schürze 21 an die Klappe 17 angelenkt, die bei geöffneter Klappe 17 den Fugenraum abdeckt.

Im gezeigten Ausführungsbeispiel ist die Auflage 4 für die Brennstoffe 5 mit einem Rost 22 versehen. Dieser Rost kann austauschbar sein und durch eine geschlossene Scheibe ersetzt werden. Ist der Rost 22 in die Auflage 4 eingesetzt, kann die Feuerstätte zur Verbrennung von Kohle herangezogen werden. Wird eine geschlossene Scheibe eingesetzt, können in der Feuerstätte Holzscheite verheizt werden.

Es ist auch möglich, den Rost 22 so auszubilden, daß er schließbar ist, wie beispielsweise in der Fig. 3 gezeigt. Der Rost 22 weist dabei zwei Teller 24 auf, die so verdreht werden können, daß sich entweder die Löcher 31 übereinander befinden und so Asche hindurchfallen kann, oder daß sie zueinander versetzt sind, wodurch sich eine geschlossene Auflage für die Brennstoffe 5 bildet.

Um in dem erfindungsgemäßen Herd beispielsweise Brot backen zu können, wird in dem Brennraum 2, wie in der Fig. 2 gezeigt, die Zwischenplatte 18 eingeschoben.

Die Zwischenplatte 18 ist beispielsweise eine Schamotte oder aus Guß oder Blech.

Im eingeschobenen Zustand stößt die Zwischenplatte 18 an Anschlägen 23 der Klappe 7 und öffnet diese. Die Rauchgase nehmen den in der Fig. 2 mit Pfeilen gezeigten Weg zum Abgasstutzen.

Der Raum 32, der von der Zwischenplatte 18 und der Deckplatte 11 abgegrenzt wird, bildet einen Back-, Brat- oder Grillraum.

Die Zufuhr von Brennmaterial 5 bei eingeschobener Zwischenplatte 18 ist durch die Klappe 17, die oben mit der Zwischenplatte 18 abschließt, möglich.

In ihren beiden Seiten und an der Rückseite ist die Feuerstätte 1 von einem Kasten 29 umgeben, der drei Anschlüsse 34 (einen an jeder Seite) für den Kaminabgasstutzen 35 aufweist und zwei Klappen 30.

Oben beim Kasten 29 sind Temperaturfühler 45 oder nur Halterungen um einen Temperaturfühler 45 anzubringen, angeordnet. Die Klappen 30 werden von den Temperaturfühlern 45 gesteuert. Im Falle, daß der Abgasstutzen, wie in der Fig. 7 strichliert angedeutet, an den rechten Anschluß 34 des Kastens 29 angeschlossen wird, wird für die Regelung der Nebenluft vorteilhaft die Klappe 30 an der linken linken Seite der Feuerstätte 1 herangezogen. Die Klappe 30 an der rechten Seite der Feuerstätte 1 bleibt in diesem Fall während des Betriebes der Feuerstätte permanent verschlossen.

Übersteigt nun die Temperatur im Brennraum 2 der Feuerstätte kurzfristig ein Maß, auf das ein Regler eingestellt ist, werden durch einen Impuls der Temperaturfühler 45 die Klappen 30 oder eine der Klappen 30 geöffnet und Nebenluft in den Kasten 29 eingelassen, die dann bis zum Anschluß 34 und weiter in den Kamin strömt. Dadurch kommt es zu einer automatischen Leistungsabsenkung im Brennraum 2. Sinkt die Temperatur auf das gewünschte Betriebsmaß, wird die Klappe 30 wieder geschlossen.

Wie aus Fig. 6 ersichtlich, weist die Verkleidung des Brennraumes 2 beim Abgasstutzen 35 einen inneren Gasleitstutzen 33 mit kleinerem Querschnitt auf. Dadurch ist die Verbindung zwischen dem Kasten 29 und dem Brennraum 2 gegeben. Die Anschlüsse 34 für den Abgasstutzen 35 sowie die inneren Gasleitstutzen 33 sind vorteilhaft an drei Seiten der Feuerstätte 1 angebracht. Die nicht verwendeten Anschlüsse 34 und die inneren Gasleitstutzen 33 sind durch einen gemeinsamen Deckel verschlossen.

Wie aus der Fig. 5 ersichtlich, ist die Türe 6 an jeder Seite mit einer Basküle 25 versehen. Die Stangen 26 sind durch einen mittig angeordneten Griff 27 auseinanderschiebbar bzw. einziehbar und rasten in Ösen 28 im Frontrahmen des Herdes ein.

Wird eine Basküle 25 geöffnet, d. h: die Stangen 26 zusammengezogen, so ist die Türe 6 um die andere Basküle 25 drehbar, sodaß diese Basküle 25 ein Scharnier bildet.

Auf diese Art und Weise ist die Türe 6 sowohl nach rechts als auch nach links zu öffnen.

Um zu verhindern, daß beide Baskülen 25 gleichzeitig geöffnet werden, wodurch die Türe 6 aus ihrer Halterung fallen würde, kann der Griff 27 abnehmbar ausgebildet sein, sodaß er wahlweise auf die eine oder auf die andere Basküle 25 aufgesteckt werden kann.

## Patentansprüche

1. Feuerstätte für feste Brennstoffe (5) mit einem Ofengehäuse (1), in dem sich ein Brennraum (2) befindet, in dem aufgegebene Brennstoffe (5) bei zugeführten Verbrennungsluftströmen verbrannt werden, wobei die Brennraumwandung mindestens eine Ofentüre (6) aufweist und das Ofengehäuse mit mindestens einer Anschlußöffnung (10) für einen Abgasstutzen (35) versehen ist, und sich unterhalb des Brennraumes (2) ein Aschenkasten (3) befindet, der von einer Auflage für die Brennstoffe (5) abgedeckt wird, und mit einer Nebenkammer (9), die von einer hinteren vertikalen Wand (8) abgegrenzt wird, dadurch gekennzeichnet, daß die Brennraumwandung durch eine Klappe (7) gegenüber der Nebenkammer (9), in deren äußeren vertikalen Wand sich die Anschlußöffnung (10) oder Anschlußöffnungen (10) für den Abgasstutzen (35) befinden, abgegrenzt wird, und daß sich beim oberen Ende der vertikalen Wand (8) unterhalb einer Kochplatte (11) ein Durchlaß für die Rauchgase in die Nebenkammer (9) befindet, wobei in Brennraum (2) Auflagen für eine entfernbare Zwischenplatte (18), die innerhalb des Brennraumes einen Backraum (31) od. dgl. abteilt, sind und die Klappe (7) mindestens einen Anschlag (23) aufweist, an dem die eingesetzte Zwischenplatte (18) anstößt und dabei die Klappe (7) öffnet.

2. Feuerstätte nach Anspruch 1, gekennzeichnet durch einen den Brennraum (2) vorteilhaft an drei Seiten umgebenden Kasten (29), der Klappen (30) od. dgl. für den Einlaß von Nebenluft aufweist und dadurch, daß an der Anschlußöffnung (34) für den Abgasstutzen (35) ein Gasleitstutzen (33) ist, der in den Kasten (29) ragt und den Brennraum (2) mit dem Kasten (29) verbindet.

3. Feuerstätte nach Anspruch 1, dadurch gekennzeichnet, daß die Auflage (4) für die Brennstoffe (5) einen austauschbaren Einsatz aufweist.

4. Feuerstätte nach Anspruch 1, dadurch gekennzeichnet, daß die Auflage (4) für die Brennstoffe (5) einen schließbaren Rost (22) aufweist.

5. Feuerstätte nach Anspruch 1, dadurch gekennzeichnet, daß der Brennraum (2) unten von einer hinter der Ofentüre (6) liegenden, um eine horizontale Achse schwenkbaren Klappe (17) begrenzt wird.

6. Feuerstätte nach Anspruch 4 und 5, dadurch gekennzeichnet, daß der obere Rand der Klappe (17) mit der Zwischenplatte (18) abschließt.

7. Feuerstätte nach Anspruch 5, dadurch gekennzeichnet, daß an der Klappe (17) eine in den Brennraum (2) ragende Schürze (21) angelenkt ist.

8. Feuerstätte nach Anspruch 1, dadurch gekennzeichnet, daß die Ofentüre (6) in an sich bekannter Weise mit einem Fenster mit zwei Scheiben (12) versehen ist und daß Sekundärluft durch eine Eintrittsöffnung (13) unterhalb der Scheiben (12) in den Zwischenraum (14) zwischen den Scheiben (12) geführt wird und durch eine Austrittsöffnung (15) oberhalb der Scheiben (12) in den Brennraum (2) eintritt.

9. Feuerstätte nach Anspruch 1, gekennzeichnet durch eine Türe (6), die an jeder Seite mit einer Basküle (25) versehen ist.

10. Feuerstätte nach Anspruch 9, dadurch gekennzeichnet, daß für beide Baskülen (25) ein gemeinsamer, abnehmbarer Betätigungsgriff (27) vorgesehen ist.

11. Feuerstätte nach Anspruch 2, dadurch gekennzeichnet, daß die Klappen (30) durch Temperaturfüher (45) steuerbar sind, die sich außen am Gehäuse des Brennraumes befinden.

12. Feuerstätte nach Anspruch 11, dadurch gekennzeichnet, daß die Temperaturfühler (45) nahe beim oberen Rand der Feuerstätte (1) angeordnet sind.

13. Feuerstätte nach Anspruch 11, dadurch gekennzeichnet, daß sich die Temperaturfühler (45) und die jeweils von ihnen gesteuerten Klappen (30) od. dgl. an einander gegenüberliegenden Seiten der Feuerstätte (1) befinden.

## Claims

1. A range for solid fuels comprising an oven housing (1) in which there is a combustion chamber (2) in which fuels (5) which are put therein are burnt with flows of combustion air supplied thereto, wherein the combustion chamber wall has at least one oven door (6) and the oven housing is provided with at least one connecting opening (10) for a flue gas connection (35), and disposed beneath the combustion chamber (2) is an ash box (3) which is covered by a support means for the fuels (5), and comprising a secondary chamber (9) which is delimited by a rear vertical wall (8) characterised in that the combustion chamber wall is delimited by a flap (7) relative to the secondary chamber (9), the outer vertical wall of which contains the connecting opening (10) or connecting openings (10) for the flue gas connection (35) and that provided at the upper end of the vertical wall (8) beneath a cooking plate (11) is a passage for the flue gases to pass into the secondary chamber (9), wherein disposed in the combustion chamber (2) are support means for a removable intermediate plate (18) which divides off a baking chamber (31) or the like within the combustion chamber, and the flap (7) has at least one abutment (23) against which the inserted intermediate plate (18) bears and in so doing opens the flap (7).

2. A range according to claim 1 characterized by a box (29) which advantageously encloses the combustion chamber (2) at three sides and which has flaps (30) or the like for the intake of secondary air, and characterised in that provided at the connecting opening (34) for the flue gas connection (35) is a gas duct portion (33) which projects into the box (29) and communicates the combustion chamber (2) with the box (29).

3. A range according to claim 1 characterised in that the support means (4) for the fuels (5) has a replaceable insert.

4. A range according to claim 1 characterised in that the support means (4) for the fuels (5) has a closable grid (22).

5. A range according to claim 1 characterised in that the combustion chamber (2) is delimited at the bottom by a flap (17) which is disposed behind the oven door (6) and which is pivotable about a horizontal axis.

6. A range according to claim 4 and claim 5 characterised in that the upper edge of the flap (17) terminates at the intermediate plate (18).

7. A range according to claim 5 characterized in that a skirt (21) which projects into the combustion chamber (5) is hinged to the flap (17).

8. A range according to claim 1 characterised in that the oven door (6) is provided in per se known manner with a window having two panes (12) and that secondary air is passed through an intake opening (13) beneath the panes (12) into the intermediate space (14) between the panes (12) and passes into the combustion chamber (2) through an outlet opening (15) above the panes (12).

9. A range according to claim 1 characterised by a door (6) which is provided with a swivel (25) at each side.

10. A range according to claim 9 characterised in that a common, removable actuating handle (27) is provided for both swivels (25).

11. A range according to claim 2 characterised in that the flaps (30) can be controlled by temperature sensors (45) which are disposed externally on the housing of the combustion chamber.

12. A range according to claim 11 characterised in that the temperature sensors (45) are arranged adjacent the upper edge of the range (1).

13. A range according to claim 11 characterised in that the temperature sensors (45) and the respective flaps (30) or the like controlled thereby are disposed at mutually opposite sides of the range (1).

## Revendications

1. Foyer pour combustibles solides (5) comprenant une carcasse de four (1) dans laquelle se trouve une chambre de combustion (2) dans laquelle du combustible (5) est introduit pour y être brûlé à l'aide de flux d'air de combustion, la paroi de la chambre de combustion présentant au moins une porte de four (6) et la carcasse de four étant munie d'au moins une ouverture de raccordement (10) pour une tubulure de gaz d'échappement (35), et un cendrier (3) qui est recouvert par un support pour le combustible (5) se trouvant sous la chambre de combustion (2), comprenant également une chambre secondaire (9) qui est limitée par une paroi arrière verticale (8), caractérisé en ce que la paroi de la chambre de combustion est délimitée par un clapet (7) par rapport à la chambre secondaire (9) dans la paroi verticale extérieure de laquelle se trouve(nt) l'ouverture de raccordement (10) ou les ouvertures de raccordement (10) pour la tubulure de gaz d'échappement (35) et en ce qu'un passage destiné à évacuer les gaz de combustion dans la chambre secondaire (9) se trouve au niveau de l'extrémité supérieure de la paroi verticale (8), sous une plaque de cuisson (11), la chambre de combustion comportant des supports pour une plaque intermédiaire amovible (18) qui délimite un espace de cuisson (31) ou analogue à l'intérieur de la chambre de combustion et le clapet (17) présentant au moins une butée (23) sur laquelle la plaque intermédiaire insérée (18) prend appui en ouvrant le clapet (7).

2. Foyer selon la revendication 1, caractérisé par un caisson (29) qui entoure la chambre de combustion (2) de manière avantageuse sur trois côtés et présente des clapets (30) ou analogues pour l'admission d'air secondaire et en ce qu'une tubulure d'acheminement de gaz (33) qui dépasse dans le caisson (29) et relie la chambre de combustion (2) au caisson (29), se trouve au niveau de l'ouverture de raccordement (34) pour la tubulure de gaz d'échappement (35).

3. Foyer selon la revendication 1, caractérisé en ce que le support (4) pour le combustible (5) présente un insert interchangeable.

4. Foyer selon la revendication 1, caractérisé en ce que le support (4) pour le combustible (5) présente une grille (22) pouvant être fermée.

5. Foyer selon la revendication 1, caractérisé en ce que la chambre de combustion (2) est limitée en bas par un clapet (17) se trouvant derrière la porte de four (6) et pouvant pivoter autour d'un axe horizontal.

6. Foyer selon les revendications 4 et 5, caractérisé en ce que le bord supérieur du clapet (17) se trouve au même niveau que la plaque intermédiaire (18).

7. Foyer selon la revendication 5, caractérisé en ce qu'un tablier (21) dépassanf dans la chambre de combustion (2) est articulé sur le clapet (17).

8. Foyer selon la revendication 1, caractérisé en ce que la porte de four (6) est munie de manière connue d'une fenêtre à deux vitres (12) et en ce que de l'air secondaire est guidé par une ouverture d'entrée (13) sous les vitres (12) dans l'espace intermédiaire (14) entre les vitres (12) et pénètre dans la chambre de combustion (2) par une ouverture de sortie (15) au-dessus des vitres (12).

9. Foyer selon la revendication 1, caractérisé par une porte (6) qui est munie de chaque côté d'une bascule (25).

10. Foyer selon la revendication 9, caractérisé en ce qu'une seule poignée d'actionnement (27) amovible est prévue pour les deux bascules (25).

11. Foyer selon la revendication 2, caractérisé en ce que les clapets (30) peuvent être commandés par des sondes de température (45) qui se trouvent à l'extérieur sur le boîtier de la chambre de combustion.

12. Foyer selon la revendication -11, caractérisé en ce_ que les sondes de température (45) sont disposées près du bord supérieur du foyer (1).

13. Foyer selon la revendication 11, caractérisé en ce que les sondes de température (45) et les clapets (30) ou analogues commandés par lesdites sondes se trouvent sur des côtés opposés du foyer.
